# EUROPÄISCHE PATENTSCHRIFT

(11) **EP 0 839 752 B1**
(45) Veröffentlichungstag und Bekanntmachung des Hinweises auf die Patenterteilung: **26.05.2004**
(21) Anmeldenummer: 97890192.4
(22) Anmeldetag: 23.09.1997
(51) Int. Cl.: B66B 9/187, B66F 11/04

(54) **Förderkorb für einen Bauaufzug**
Platform for a construction elevator
Plate-forme pour ascenseur de chantier

(30) Priorität: 30.10.1996 AT 63696 U
(43) Veröffentlichungstag der Anmeldung: 06.05.1998
(73) Patentinhaber: Allgemeine Baumaschinen Gesellschaft m.b.H., 4053 Haid (AT)
(72) Erfinder: Türmer, Wolfgang, 1220 Wien (AT)
(74) Vertreter: Hübscher, Helmut, Dipl.-Ing.

(56) Entgegenhaltungen:
- EP-A- 0 649 811
- EP-A- 0 739 851
- DE-U- 29 501 886
- FR-A- 1 113 257
- Brochure der Firma Friedrich Wilh. Schwing gmbh. mit dem Titel "Anlege- Aufzug" aus dem Jahre 1956. XP002015773

## Beschreibung

Die Erfindung bezieht sich auf einen Förderkorb für einen Bauaufzug mit einer zwischen zwei Seitenteilen gebildeten Ladeöffnung, mit einer im Bereich der Ladeöffnung am Korbboden angelenkten Laderampe, die aus einer hochgeschwenkten, verriegelbaren Schließstellung in eine nach außen abgeklappte Ladestellung verschwenkbar ist, und mit an den Seitenteilen ausstellbar gelagerten, mit der Laderampe über ein Gestänge verbundenen Seitenschutzblenden für die Laderampe.

Die Laderampe des Förderkorbes eines Bauaufzuges dient unter anderem dazu, den sich zwischen dem Korbboden und einem Gerüst oder einem Bauwerk ergebenden Spalt zu überbrücken. Zu diesem Zweck liegt die nach außen abgeklappte Laderampe mit ihrem freien Ende auf dem Gerüst oder Bauwerk auf, so daß der Förderkorb über diese Laderampe be- und entladen werden kann. Zur seitlichen Absicherung der ausgeklappten Laderampe dienen Seitenschutzblenden, die an den die Ladeöffnung begrenzenden Seitenteilen des Förderkorbes gelagert sind und vorteilhaft mit der Laderampe über ein Gestänge gekuppelt werden, um die Seitenschutzblenden mit dem Abklappen der Laderampe zwangsläufig auszustellen. Bei einer bekannten Konstruktion dieser Art (DE 295 01 886 U1) sind die Seitenschutzblenden als die Ladeöffnung verschließende Türflügel gebildeten Seitenschutzblenden nicht an die jeweils zu überbrückende Spaltweite angepaßt werden können. Außerdem sind die Türflügel bereits weitgehend zu öffnen, bevor die Laderampe ausgeklappt werden kann, so daß sich ungünstige Stellwege für das Gestänge ergeben, das wegen der Kardananlenkungen vergleichsweise aufwendig ausgebildet werden muß.

Schließlich wurde bei einem Bauaufzug gemäß einem nicht vorveröffenlichten Stand der Technik vorgeschlagen (EP 0 739 851 A2), die Seitenschutzblenden nicht als Flügeltüren auszubilden, sondern um eine horizontale Schwenkachse an den Seitenteilen des Fahrkorbes schwenkbar zu lagern und durch Lenker mit Seitenwangen der Laderampe zu verbinden, so daß die Seitenschutzblenden beim Abklappen der Laderampe ausgeschwenkt werden. Über die Lenker, deren Anlenkachsen parallel zur Schwenkachse der Laderampe verlaufen, können zwar die einen im wesentlichen rechteckigen Rahmen bildenden Seitenschutzblenden einfach ausgeschwenkt werden, doch bestimmen die Rahmenabmessungen die absicherbare Spaltweite, so daß eine Angleichung an unterschiedliche Spaltweiten nicht möglich ist.

Der Erfindung liegt somit die Aufgabe zugrunde, diese Mängel zu vermeiden und einen Förderkorb für einen Bauaufzug der eingangs geschilderten Art mit einfachen konstruktiven Mitteln so auszugestalten, daß eine einfache Anpassung der Seitenschutzblenden an die durch die Laderampe jeweils zu überbrückende Spaltweite sichergestellt wird.

Die Erfindung löst die gestellte Aufgabe dadurch, daß die Seitenschutzblenden entlang der Seitenteile verschiebbar gelagert sind und daß das Gestänge zwischen der Laderampe und den Seitenschutzblenden zur Schwenkachse der Laderampe parallele Anlenkachsen aufweist.

Die Verschiebbarkeit der Seitenschutzblenden entlang der Seitenteile des Förderkorbes erlaubt in vorteilhafter Art eine Angleichung der Seitenschutzblenden an die zu überbrückende Spaltweite über die jeweilige Verschiebelänge der Seitenschutzblenden. Wegen der zur Schwenkachse der Laderampe parallelen Anlenkachsen des Gestänges zwischen der Laderampe und den verschiebbar gelagerten Seitenschutzblenden ergibt sich eine einfache, wenig verschleißanfällige und robuste Konstruktion. Die Verschiebelänge der Seitenschutzblenden hängt von den Anlenkstellen des Gestänges ab und kann daher auch über diese Anlenkstellen den jeweiligen Anforderungen entsprechend eingestellt werden. Zu diesem Zweck kann das Gestänge aus je einem zwischen den beiden Seitenschutzblenden und der Laderampe vorgesehenen Lenker bestehen, der wahlweise mit unterschiedlichem radialen Abstand von der Schwenkachse der Laderampe an dieser anlenkbar ist. Da vor allem der radiale Abstand des Lenkerangriffes an der Laderampe von deren Schwenkachse die Verschiebelänge der Seitenschutzblenden beim Abklappen der Laderampe bestimmt, ist durch eine solche Verstellung des Lenkerangriffes eine ausreichende Anpassung der Verschiebelänge der Seitenschutzblenden an die zu überbrückende Spaltweite sichergestellt. Damit bei einer solchen Anpassung nicht die eingeschobene Ausgangsstellung der Seitenschutzblenden verändert wird, ist zugleich mit der Anlenkung die wirksame Lenkerlänge zu verstellen. Der die Anlenkung des Lenkers bildenden Teil der Laderampe und die Lenker können hiefür entsprechende Lochreihen aufweisen, die wahlweise über eine steckbare Anlenkachse verbunden werden.

Besonders einfache Konstruktionsverhältnisse ergeben sich in diesem Zusammenhang, wenn die Lenker jeweils an einem mit der Laderampe drehfest verbundenen Schwenkarm angreifen, der gegenüber der Laderampe einen Winkel einschließen kann, um einen günstigen Gestängeverlauf sicherzustellen. Das Gestänge soll ja weder in der Schließstellung der Laderampe noch in deren abgeklappten Ladestellung störend vorragen. Sind die Seitenschutzblenden auf der Außenseite der Seitenteile verschiebbar gelagert, wobei das Gestänge in der eingeschobenen Verschiebestellung der Seitenschutzblenden zwischen diesen und den benachbarten Seitenteilen verläuft. so ergibt sich eine platzsparende Bauweise, die den Laderaum des Förderkorbes nicht beeinträchtigt. Außerdem wird das Gestänge bei geschlossener Laderampe zwischen den Seitenschutzblenden und den Seitenteilen des Förderkorbes geschützt aufgenommen.

Damit die Laderampe nicht zum Hochschwenken aus der abgeklappten Ladestellung in die Schließstellung im Bereich ihres aufliegenden freien Randes von Hand aus erfaßt werden muß, kann an der Laderampe ein über eine Umlenkrolle im oberen Randbereich eines Seitenteiles geführtes, mit einem Handgriff am Freien Ende versehenes Zugmittel angreifen, mit dessen Hilfe die Laderampe unter Ausnutzung vorteilhafter Hebeverhältnisse unter gleichzeitiger Mitnahme der Seitenschutzblenden hochgeschwenkt werden kann.

In der Zeichnung ist der Erfindungsgegenstand beispielsweise dargestellt. Es zeigen
- Fig. 1: einen erfindungsgemäßen Förderkorb in einer vereinfachten Seitenansicht,
- Fig. 2: diesen Förderkorb in einer Draufsicht,
- Fig. 3: eine Ansicht des Förderkorbes in Richtung der von der Laderampe verschlossenen Ladeöffnung,
- Fig. 4: den Förderkorb ausschnittsweise im Bereich der in die Ladestellung abgeklappten Laderampe in einer Seitenansicht in einem größeren Maßstab,
- Fig. 5: eine Seitenschutzblende auf einer Seite des Förderkorbes in einem Vertikalschnitt in einem größeren Maßstab und
- Fig. 6: den Förderkorb ausschnittsweise in einer Seitenansicht bei abgenommener Seitenschutzblende in einem größeren Maßstab.

Der dargestellte Förderkorb weist einen Korbboden 1 auf, von dem Seitenteile 2 aufragen, die auf einer Korbseite eine Ladeöffnung 3 freilassen. Im Bereich dieser Ladeöffnung 3 ist eine Laderampe 4 angelenkt, deren Schwenkachse mit 5 bezeichnet ist. Die Laderampe 4 ist mit einer Verriegelung 6 ausgestattet, die gemäß der Fig. 5 aus einem Steckbolzen 7 besteht, der in eine Rastausnehmung 8 der Seitenteile 2 eingreift und gegen die Kraft einer Schließfeder 9 aus der Rastausnehmung 8 herausgezogen werden kann, und zwar mittels eines Seilzuges 10.

An der Außenseite der die Ladeöffnung 3 begrenzenden Seitenteile 2 sind oben und unten Verschiebeführungen 11 für Seitenschutzblenden 12 vorgesehen. In diese in Form von Schienen ausgeführte Verschiebeführungen 11 greifen Laufrollen 13 der Seitenschutzblenden 12 ein, die mit der Laderampe 4 über je ein Gestänge 14 antriebsverbunden sind. Die Gestänge 14 bestehen jeweils aus einem drehfest an der Laderampe 4 befestigten Schwenkarm 15, an dem ein Lenker 16 angelenkt ist. Die als Steckachse ausgebildete Anlenkachse ist mit 17 bezeichnet. Der Lenker 16 selbst greift über eine Anlenkachse 18 an der Innenseite der zugehörigen Seitenschutzblende 12 an. Die Anordnung ist dabei so getroffen, daß sowohl der Schwenkarm 15 als auch der Lenker 16 bei geschlossener Laderampe 4 zwischen den Seitenteilen 2 und den Seitenschutzblenden 12 zu liegen kommen. Entsprechend der Fig. 4 sind der Lenker 16 und der Schwenkarm 15 mit je einer Lochreihe 19 zur wahlweisen Aufnahme der Anlenkachse 17 versehen, so daß durch ein Versetzen der Anlenkachse 17 das Übersetzungsverhältnis des Gestänges 14 und damit die Verschiebelänge der Seitenschutzblenden 12 beim Abschwenken der Laderampe 4 verändert werden. Je kleiner der Radialabstand der Anlenkachse 17 des Lenkers 16 an dem Schwenkarm 15 von der Schwenkachse 5 der Laderampe 4 ist, umso geringer ist die Verschiebelänge.

Wird die Laderampe 4 in ihrer geschlossenen Stellung durch ein Betätigen des Seilzuges 10 entriegelt und in die Ladestellung nach der Fig. 4 abgeschwenkt, so werden über die Gestänge 14 die Seitenschutzblenden 12 ausgeschoben, um einen Seitenschutz für die mit ihrem freien Rand auf einem Gerüst oder Bauwerk 20 aufruhende Laderampe 4 zu erhalten. Das Hochschwenken der Laderampe 4 in die Schließstellung kann durch ein Zugmittel 21, beispielsweise ein Seil, erleichtert werden, das an der Laderampe 4 angreift und über eine Umlenkrolle 22 im oberen Bereich eines Seitenteiles 2 geführt wird, so daß mit Hilfe des am freien Ende des Zugmittels 21 vorgesehenen Handgriffes 23 die Laderampe 4 in die Schließstellung hochgeschwenkt werden kann, ohne sie im Bereich des auf dem Gerüst oder Bauwerk 20 aufliegenden Randes von Hand erfassen zu müssen.

## Patentansprüche

1. Förderkorb für einen Bauaufzug mit einer zwischen zwei Seitenteilen (2) gebildeten Ladeöffnung (3), mit einer im Bereich der Ladeöffnung (3) am Korbboden (1) angelenkten Laderampe (4), die aus einer hochgeschwenkten, verriegelbaren Schließstellung in eine nach außen abgeklappte Ladestellung verschwenkbar ist, und mit an den Seitenteilen (2) ausstellbar gelagerten, mit der Laderampe (4) über ein Gestänge (14) verbundenen Seitenschutzblenden (12) für die Laderampe, **dadurch gekennzeichnet, daß** die Seitenschutzblenden (12) entlang der Seitenteile (2) linear verschiebbar gelagert sind und daß das Gestänge (14) zwischen der Laderampe (4) und den Seitenschutzblenden (12) zur Schwenkachse (5) der Laderampe (4) parallele Anlenkachsen (17, 18) aufweist.

2. Förderkorb nach Anspruch 1, **dadurch gekennzeichnet, daß** das Gestänge (14) aus je einem zwischen den beiden Seitenschutzblenden (12) und der Laderampe (4) vorgesehenen Lenker (16) besteht, der wahlweise mit unterschiedlichem radialen Abstand von der Schwenkachse (5) der Laderampe (4) an dieser anlenkbar ist.

3. Förderkorb nach den Ansprüchen 1 und 2, **dadurch gekennzeichnet, daß** die Lenker (16) jeweils an einem mit der Laderampe (4) drehfest verbundenen Schwenkarm (15) angreifen.

4. Förderkorb nach einem der Ansprüche 1 bis 3, **dadurch gekennzeichnet, daß** die Seitenschutzblenden (12) auf der Außenseite der Seitenteile (2) verschiebbar gelagert sind, und daß das Gestänge (14) in der eingeschobenen Verschiebestellung der Seitenschutzblenden (12) zwischen diesen und den benachbarten Seitenteilen (2) verläuft.

5. Förderkorb nach einem der Ansprüche 1 bis 4, **dadurch gekennzeichnet, daß** an der Laderampe (4) ein über eine Umlenkrolle (22) im oberen Randbereich eines Seitenteiles (2) geführtes, mit einem Handgriff (23) am Freien Ende versehenes Zugmittel (21) angreift.

## Claims

1. A cage for a building lift, with a loading opening (3) formed between two side parts (2), a loading ramp (4) articulated on the cage floor (1) in the region of the loading opening (3) and pivotable from a swung-up lockable closed position into an outwardly swung-down loading position, and with lateral protection screens (12) for the loading ramp, which are mounted extensibly on the side parts (2) and are connected to the loading ramp (4) via a linkage (14), **characterised in that** the lateral protection screens (12) are mounted for linear displacement along the side parts (2) and **in that** the linkage (14) has, between the loading ramp (4) and the lateral protection screens (12), articulation axes (17, 18) parallel to the pivot axis (5) of the loading ramp (4).

2. A cage according to claim 1, **characterised in that** each linkage (14) consists of a link (16) provided between the two lateral protection screens (12) and the loading ramp (4), said link being adapted to be articulated on the loading ramp (4) selectively with different radial distances from the pivot axis (5).

3. A cage according to claim 1 and 2, **characterised in that** the links (16) each engage a pivoting arm (15) connected to the loading ramp (4) so as to be relatively non-rotatable.

4. A cage according to any one of claims 1 to 3, **characterised in that** the lateral protection screens (12) are mounted for displacement on the outside of the side parts (2) and **in that** the linkage (14) extends between the lateral protection screens (12) and the adjacent side parts (2) when the lateral protection screens (12) are in the retracted displacement position.

5. A cage according to any one of claims 1 to 4, **characterised in that** a traction means (21) provided with a handle (23) at the free end engages the loading ramp (4) and is trained over a reversing roller (22) in the top edge zone of a side part (2).

## Revendications

1. Plate-forme pour ascenseur de chantier, avec une ouverture de chargement (3) formée entre deux parties latérales (2), avec une rampe de chargement (4) articulée sur le fond de plate-forme (1), dans la zone de l'ouverture de chargement (3), rampe susceptible de pivoter d'une position de fermeture relevée, verrouillable, en une position de chargement abaissée par rabattement, vers l'extérieur, et avec des écrans protecteurs latéraux (12) montés de façon à pouvoir être orientés sur les parties latérales (2) et reliés à la rampe de chargement (4) par l'intermédiaire d'une tringlerie (14), écrans prévus pour la rampe de chargement, **caractérisée en ce que** les écrans protecteurs latéraux (12) sont montés de façon à être déplaçables de façon linéaire le long des parties latérales (2), et **en ce que** la tringlerie (14) présente, entre la rampe de chargement (4) et les écrans protecteurs latéraux (12), des axes d'articulation (17, 18) parallèles à l'axe de pivotement (5) de la rampe de chargement (4).

2. Plate-forme selon la revendication 1, **caractérisée en ce que** la tringlerie (14) est formée d'un bras articulé (16) prévus entre les deux écrans protecteurs latéraux (12) et la rampe de chargement (4), le bras articulé pouvant être à volonté articulé, à distance radiale différente vis-à-vis de l'axe de pivotement (5) de la rampe de chargement (4), à celle-ci.

3. Plate-forme selon les revendications 1 et 2, **caractérisée en ce que** les bras articulés (16) agissent chacun sur un bras pivotant (15), relié de façon assujettie en rotation à la rampe de chargement (4).

4. Plate-forme selon l'une des revendications 1 à 3, **caractérisée en ce que** les écrans protecteurs latéraux (12) sont montés déplaçables sur la face extérieure des parties latérales (2), et **en ce que** la tringlerie (14), lorsque les écrans protecteurs latéraux (12) sont en position rétractée, s'étend entre ceux-ci et les parties latérales (2) voisines.

5. Plate-forme selon l'une des revendications 1 à 4, **caractérisée en ce que**, sur la rampe de chargement (4) agit un moyen de traction (21), muni d'un poignée (23) à l'extrémité libre et guidé sur un rouleau de renvoi (22), dans la zone de bordure supérieure d'une partie latérale (2).
